# EUROPÄISCHE PATENTANMELDUNG

(11) **EP 0 844 621 A2**
(43) Veröffentlichungstag der Anmeldung: **27.05.1998**
(21) Anmeldenummer: 97115708.6
(22) Anmeldetag: 09.09.1997
(51) Int. Cl.: H01B 11/18

(54) **Koaxialkabelanordnung**

(30) Priorität: 26.11.1996 DE 19648964
(71) Anmelder: SIEMENS AKTIENGESELLSCHAFT, 80333 München (DE)
(72) Erfinder: Acke, Edgard, 8020 Oostkamp (BE)

(57) **Zusammenfassung**

Koaxialkabelanordnung mit einem Koaxialkabel (K11, K12) für die Übertragung hochfrequenter elektromagnetischer Wellen sowie einer Kupplungsanordnung (19) hierfür. Bei der der Außen- (2) und Innenleiter (3) des Koaxialkabels (K11, K12) jeweils durch eine rohrförmige, auf einen Kunststoffträger aufgebrachte Außenleiter- (5) und Innenleitermetallschicht (6) hoher Leitfähigkeit verwirklicht sind. Bei der die beiden mittels einer Überwurfmutter (30) miteinander verschraubbaren, an den Wellenwiderstand des Koaxialkabels (K11, K12) angepaßten Verbinder (20) der Kupplungsanordnung (19) jeweils aus einer elektrisch leitenden Außenleiter- (21) und Innenleiterkontakthülse (22) bestehen, die auf seiten ihrer gegenseitigen Verbindung ebene Stirnkontakte (27, 28) aufweisen und kabelseitig in Steckbuchsen (23, 24) für die kontaktgebende Verbindung mit den Außenleiter- (5) und Innenleitermetallschichten (6) der miteinander zu verbindenden Koaxialkabel (K11, K12) übergehen.

## Beschreibung

Die Erfindung bezieht sich auf eine Koaxialkabelanordnung mit einem Koaxialkabel für die Übertragung hochfrequenter elektromagnetischer Wellen, bestehend aus einem rohrförmigen Außenleiter mit einem Kunststoffaußenmantel, einem koaxialen Innenleiter und einem verlustarmen Dielektrikum zwischen Außen- und Innenleiter.

Koaxialkabel dieser Art finden eine vielfältige Anwendung bei der elektrischen Übertragung analoger und digitaler Informationen, insbesondere im Bereich der Telekomunikation. Beispielsweise ist ein solches Koaxialkabel einschließlich einer Kupplungsanordnung für ihre Verwendung in Gemeinschaftsantennenanlagen für Fernsehen und Rundfunk in der Literaturstelle DE OS 2303564 beschrieben.

Solche bekannten Koaxialkabel verwenden als Innenleiter entweder einen massiven Metalldraht oder eine Metallitze. In gleicher Weise besteht der Außenleiter entweder aus einem Metallrohr oder aus einem Rohrgeflecht aus dünnen Metalldrähten. Für die zueinander koaxiale Anordnung von Innen- und Außenleiter sorgt ein zwischen Innen- und Außenleiter angeordnetes verlustarmes Dielektrikum, vorzugsweise PE (Polyäthylen).

Das Gewicht eines solchen Koaxialkabels wird in erster Linie durch den Metallinnen- und den Metallaußenleiter bestimmt. Bei Verwendung eines Rohrgeflechts aus dünnen Metalldrähten als Außenleiter ist zudem keine elektrisch 100% dichte Leitung gegeben. Dies läßt sich zwar dann erreichen, wenn als Außenleiter von einem Metallrohr Gebrauch gemacht wird. Die Biegefähigkeit solcher besonders schweren Koaxialkabel ist jedoch für zahlreiche Anwendungsfälle unzureichend.

Der Erfindung liegt die Aufgabe zugrunde, für ein Koaxialkabel der einleitend geschilderten Art eine weitere Lösung anzugeben, die bei einfacher Fertigung ein Koaxialkabel ermöglicht, das gegenüber üblichen Koaxialkabelausführungen bei gleich guter Biegefähigkeit wesentlich leichter und darüber hinaus wie ein Koaxialkabel mit einem Metallrohr als Außenleiter elektrisch 100% dicht ist.

Diese Aufgabe wird für ein Koaxialkabel der einleitend beschriebenen Art gemäß der Erfindung dadurch gelöst, daß Außen- und Innenleiter jeweils durch eine rohrförmige, auf einen Kunststoffträger aufgebrachte Außenleiter- und Innenleitermetallschicht hoher Leitfähigkeit verwirklicht sind und daß die Stärke der Außenleiter- und Innenleitermetallschicht wenigstens gleich der Eindringtiefe der durch das Koaxialkabel zu übertragenden elektromechanischen Wellen ist.

Der Erfindung liegt die Erkenntnis zugrunde, daß durch den sogenannte Skineffekt bei der Übertragung hochfrequenter elektromagnetischer Wellen über Metalleiter deren Eindringtiefe in das Metall stark eingeschränkt ist. Die für die Übertragung hochfrequenter elektromagnetischer Wellen, ausreichende Schichtstärke einer Silberschicht, beispielsweise bei einer Frequenz von 100 MHz, beträgt nur 30 µm. Bei einer Frequenz von 1GHz beträgt die ausreichende Schichtstärke sogar nur 10 µm. Mit anderen Worten lassen sich also hochfrequente elektromagnetische Wellen über Koaxialkabel auch dann einwandfrei übertragen, wenn Innen- und Außenleiter lediglich durch zwei leitende Schichten verwirklicht werden, deren Schichtstärke wenigstens gleich ihrer Eindringtiefe gewählt wird. Fertigunstechnisch entstehen hierbei keine besonderen Probleme, da sich ein solches Koaxialkabel in einfacher Weise mittels eines durchlaufenden Spritz- und Galvanisierungsprozesses herstellen läßt. Die dabei gegenüber konventionellen Koaxialkabeln erreichte erhebliche Einsparung an Metall ermöglicht eine nicht unerhebliche Gewichtsreduktion. Darüber hinaus ist ein solches Koaxialkabel 100% elektrisch dicht, dh. Es hat gute Dämpfungseigenschaften, da hierbei nicht nur der Innen- sondern auch der Außenleiter rohrförmig gestaltet ist.

Vorteilhafte Ausgestaltungen des Gegenstandes nach dem Patentanspruch 1 sind in den weiteren Patentansprüchen 2 bis 9 angegeben.

Für den praktischen Einsatz von Koaxialkabel sind Kupplungsanordnungen für ihre gegenseitige Verbindung unverzichtbar.

Der Erfindung liegt die zusätzliche Aufgabe zugrunde für ein Koaxialkabel nach den Patentansprüchen 1 bis 9 eine für alle seine vorteilhaften Ausgestaltungen besonders geeignete Kupplungsanordnung von einfacher Gestaltung anzugeben, deren miteinander zu verschraubenden Verbinder sich auch vor Ort ohne Spezialwerkzeuge an den miteinander zu verbindenden Kabelenden befestigen lassen.

Diese zusätzliche Aufgabe wird in Weiterbildung der Erfindung dadurch gelöst, daß jeder der beiden Verbinder aus einer elektrisch leitenden Außenleiter- und Innenleiterkontakthülse besteht, die kabelseitig jeweils in eine in ihrem Außendurchmesser stufenförmig abgesetzte Steckbuchse übergehen und auf seiten ihrer gegenseitigen Schraubverbindung ebene Stirnkontakte aufweisen, daß die Steckbuchsen an ihrem freien Ende einen in eine Ringschneide ausmündenden Außenkonus haben, daß der Durchmesser der Ringschneide der Steckbuchsen der Außenleiterkontakthülsen an den Rohrdurchmesser der den Außenleiter des Koaxialkabels darstellenden Außenleitermetallschicht und der Durchmesser der Ringschneide der Steckbuchsen der Innenleiterkontakthülsen an den Rohrdurchmesser der den Innenleiter des Koaxialkabels darstellenden Innenleitermetallschicht angepaßt ist, daß die Außenleiter- und Innenleiterkontakthülsen der Verbinder mit ihren Steckbuchsen kontaktgebend mit der Außenleiter- bzw. Innenleitermetallschicht der Koaxialkabel in die Stirnseiten der ihnen zugeordneten Kabelenden eingedrückt sind und daß zur Fixierung der Außenleiterkontakthülsen der Verbinder Kabelklemmhülsen vorgesehen sind, die den sich beim Eindrücken ihrer Steckbuchsen in die Stirnseiten der zugeordneten Kabelenden über die Steckbuchsen schiebenden Kunststoffaußenmantel der Koaxialkabel gegen die Steckbuchsen verklemmen.

Vorteilhafte Ausgestaltungen der Kupplungsanordnung nach Patentanspruch 10 sind in den weiteren Patentansprüchen 11 bis 15 angegeben.

In der Zeichnung, in der anhand von Ausführungsbeispielen die Erfindung noch näher erläutert wird, bedeuten
Fig. 1 bis 8 verschiedene vorteilhafte Ausführungsformen eines Koaxialkabels in perspektivischer Darstellung mit einer rohrförmigen Innenleiter- und Außenleitermetallschicht,
Fig. 9 die Seitenansicht einer Kupplungsanordnung für ein Koaxialkabel nach den Fig. 1 bis 8 mit einer rohrförmigen Innenleiter- und Außenleitermetallschicht,
Fig. 10 die Kupplungsanordnung nach Fig. 9 im Längschnitt für die Ausführungsform eines Koaxialkabels nach Fig. 1,
Fig. 11 die Kupplungsanordnung nach Fig. 9 im Längschnitt für die Ausführungsform eines Koaxialkabels nach Fig. 4,
Fig. 12 die Kupplungsanordnung nach Fig. 9 im Längschnitt für die Ausführungsform eines Koaxialkabels nach Fig. 3

Bei den in Fig. 1 dargestellten ersten bevorzugten Ausführungsbeispiel eines mit K1 bezeichneten Koaxialkabels, bedeuten 1 der Kunststoffaußenmantel, 2 der Außenleiter, 3 der Innenleiter und 4 ein verlustarmes Dielektrikum. Kunststoffaußenmantel 1, Außenleiter 2, Innenleiter 3 und das zwischen Außenleiter 2 und Innenleiter 3 vorgesehene Dielektrikum 4 sind konzentrisch zueinander angeordnet. Die den rohrförmigen Außenleiter 2 darstellende Außenleitermetallschicht 5 bildet den Außenmantel des Dielektrikums 4. Die den rohrförmigen Innenleiter 3 darstellende Innenleitermetallschicht 6 bildet den Außenmantel des den Träger für den Innenleiter 3 darstellenden Kunststoffdrahtes 7. Die Schichtstärke der Außenleitermetallschicht 5 und der Innenleitermetallschicht 6 ist gleich oder größer der Eindringtiefe der über das Koaxialkabel K1 zu übertragenden hochfrequenten elektromagnetischen Wellen. Beispielsweise bestehen sie aus Silber. Diese Bemessung für die Metallschichten trifft auch bei allen weiteren in der Zeichnung dargestellten Ausführungsbeispielen zu.

Das zweite bevorzugte Ausführungsbeispiel eines mit K2 bezeichneten Koaxialkabels in Fig. 2 unterscheidet sich vom Koaxialkabel K1 in Fig. 1 dadurch, daß für den Träger der den rohrförmigen Innenleiter 3 darstellenden Innenleitermetallschicht 8 anstelle eines Kunststoffdrahtes 7 ein Kunststoffrohr 9 verwendet wird. Die Innenleitermetallschicht 8 ist hierbei auf die Innenwandung des Kunststoffrohres 9 aufgetragen.

Das dritte bevorzugte Ausführungsbeispiel eines mit K3 bezeichneten Koaxialkabels in Fig. 3 unterscheidet sich vom Koaxialkabel K2 in Fig. 2 dadurch, daß hier der Außenmantel des Dielektrikums 4 ein dünnes Folienrohr 10 aus zähem Kunststoff ist. Die den rohrförmigen Außenleiter 2 darstellende Außenleitermetallschicht 11 ist dabei auf die Innenwandung dieses Folienrohres 10 aufgebracht. Sie kann aber auch auf die Außenwandung des Folienrohres 10 aufgebracht werden. Ein solches Folienrohr 10 als Träger für den Außenleiter 2 erhöht in vorteilhafter Weise die Biegsamkeit des Koaxialkabels.

Das vierte bevorzugte Ausführungsbeispiel eines mit K4 bezeichneten Koaxialkabels in Fig. 4 unterscheidet sich vom Koaxialkabel K2 in Fig. 2 lediglich dadurch, daß hier die den rohrförmigen Innenleiter 3 darstellende Innenleitermetallschicht 12 auf die Außenseite des als Träger vorgesehenen Kunststoffrohres 9 aufgetragen ist.

Das fünfte bevorzugte Ausführungsbeispiel eines mit K5 bezeichneten Koaxialkabels in Fig. 5 unterscheidet sich vom Koaxialkabel K3 in Fig. 3 lediglich dadurch, daß hier von einem Innenleiter 3 wie beim Koaxialkabel K1 in Fig. 1 Gebrauch gemacht wird. Träger für die den rohrförmigen Innenleiter 3 darstellende Innenleitermetallschicht 6 ist wiederum der Kunststoffdraht 7, auf dessen Außenmantel die Innenleitermetallschicht 6 aufgebracht ist.

Das sechste bevorzugte Ausführungsbeispiel eines mit K6 bezeichneten Koaxialkabels in Fig. 6 unterscheidet sich vom Koaxialkabel K1 in Fig. 1 dadurch, daß hier der Kunststoffdraht 7 Träger eines dünnen Folienrohres 13 aus zähem Kunststoff ist, auf dessen Außenseite die den rohrförmigen Innenleiter 3 darstellende Innenleitermetallschicht 14 aufgebracht ist. Das Folienrohr 13 als Träger für den Außenleiter 2 erhöht ebenfalls, wie das Folienrohr 10 bei den Ausführungsformen in den Fig. 3 und 5, in vorteilhafter Weise die Biegsamkeit des Koaxialkabels.

Das siebte bevorzugte Ausführungsbeispiel eines mit K7 bezeichneten Koaxialkabels in Fig. 7 verwendet als Träger für den rohrförmigen Innenleiter 3 entsprechend dem Koaxialkabel K4 in Fig. 4 ein Kunststoffrohr 9, auf dessen Außenseite die Innenleitermetallschicht 12 aufgebracht ist. Als Träger für den rohrförmigen Außenleiter 2 kommt hier ein Kunststoffrohr 15 zur Anwendung, auf dessen Außenseite die Außenleitermetallschicht 16 aufgebracht ist. Das Dielektrikum 4 zwischen Außenleiter 2 und Innenleiter 3 weist ein Querschnittsprofil mit radialen Stützstegen 17 auf, wodurch sich das Kabelgewicht weiter reduzieren läßt.

Das achte bevorzugte Ausführungsbeispiel eines mit K8 bezeichneten Koaxialkabels in Fig. 8 schließlich hat hinsichtlich dem Außenleiter 2 und dem Innenleiter 3 den gleichen Aufbau wie das Koaxialkabel K7 in Fig. 7. Es unterscheidet sich hiervon nur dadurch, daß nunmehr das Dielektrikum 4 zwischen dem Außenleiter 2 und dem Innenleiter 3 aus längs des Koaxialkabels K8 in vorgegebenen Abständen angeordneten Stützscheiben 18 besteht. Die Außenleitermetallschicht 16 kann bei den Ausführungsbeispielen in den Fig. 7 und 8 auch auf die Innenwandung des Kunststoffrohres 15 aufgebracht sein.

Als Material für das verlustarme Dielektrikum 4 kommt vorzugsweise PE (Polyäthylen) zur Anwendung, von dem bei den Ausführungsbeispielen in den Fig. 1 bis 6 zweckmäßigerweise in ausgeschäumter Form Gebrauch gemacht wird.

Fig. 9 zeigt in Seitenansicht und Fig. 10 im Längsschnitt eine vorteilhafte Ausführung einer Kupplungsanordnung 19 für das Zusammenfügen der Enden zweier Koaxialkabel K11 und K12. Die Bezugszeichen K11 und K12 sollen andeuten, daß es sich in beiden Fällen um das Ende eines Koaxialkabels in der Ausführungsform des in Fig. 1 dargestellten Koaxialkabels K1 handelt. Die in Fig. 1 zu seiner näheren Beschreibung angegebenen Bezugszeichen sind in Fig. 10 bei beiden Koaxialkabel K11 und K12 ebenfalls angegeben.

Wie die Fig. 9 und 10 zeigen, besteht die Kupplungsanordnung 19 aus Zwei gleichen Verbindern 20, die jeweils am Ende eines der beiden Koaxialkabel K11 und K12 befestigt sind. Jeder der beiden Verbinder 20 weist eine elektrisch leitende Außenleiterkontakthülse 21 und eine elektrisch leitende Innenleiterkontakthülse 22 auf. Die Außenleiterkontakthülsen 21 und die Innenleiterkontakthülsen 22 gehen kabelseitig jeweils in eine in ihrem Außendurchmesser stufenförmig abgesetzte Steckbuchse 23 und 24 über. Die Steckbuchsen 23 der Außenleiterkontakthülsen 21 der beiden Verbinder 20 haben an ihrem freien Ende eine in eine Ringschneide 25 ausmündenden Außenkonus. In gleicher Weise haben die Steckbuchsen 24 der Innenleiterkontakthülsen 22 an ihrem freien Ende eine in eine Ringschneide 26 ausmündenden Außenkonus. An ihren den Steckbuchsen 23 gegenüberliegenden Enden haben die Außenleiterkontakthülsen 21 der beiden Verbinder 20 ebene Stirnkontakte 27. In entsprechender Weise sind die Innenleiterkontakthülsen 22 der beiden Verbinder 20 an ihren den Steckbuchsen 24 gegenüber liegenden Enden mit ebenen Stirnkontakten 28 versehen. Die Außenleiterkontakthülsen 21 beider Verbinder 20 sind auf seiten ihrer Stirnkontakte 27 mit einem Außengewinde 29 versehen, das ihrer gegenseitigen zueinander konzentrischen Verschraubung mittels einer Überwurfmutter 30 dient. Weiterhin weist jeder Verbinder 20 der Kupplungsanordnung 19 für seine Befestigung am Kunststoffaußenmantel 1 des ihm zugeordneten Koaxialkabels K11 bzw. K12 eine Kabelklemmutter 31 auf.

Wie die Schnittzeichnung der Kupplungsanordnung 19 in Fig. 10 erkennen läßt, weisen die Außenleiterkontakthülsen 21 der Verbinder 20 in ihrem Querschnittsprofil längs der Kabelachse auf der Hülsenaußenseite und auf der Hülseninnenseite eine Ringabsatzstufe 32 bzw. 33 auf. Hierbei sind die Ringabsatzstufe 32 an der Hülsenaußenseite durch die in ihrem Außendurchmesser stufenförmig abgesetzte Steckbuchse 23 und die Ringabsatzstufe 33 an der Hülseninnenseite durch einen stufenförmig abgesetzten Innendurchmesser der Außenleiterkontakthülse 21 gegeben. Die hülseninnenseitige Ringabsatzstufe 33 ist ferner gegenüber der hülsenaußenseitigen Ringabsatzstufe 32 in Richtung des den Stirnkontakt 27 aufweisenden Endes der Außenleiterkontakthülse 21 um den Abstand A versetzt.

Die Innenleiterkontakthülsen 22 der Verbinder 20 weisen in ihrem Querschnittsprofil ebenfalls auf der Hülsenaußenseite und auf der Hülseninnenseite eine Ringabsatzstufe 34 bzw. 35 auf. Die Ringabsatzstufe 34 an der Hülsenaußenseite ist hierbei durch die in ihrem Außendurchmesser stufenförmig abgesetzte Steckbuchse 24 und die Ringabsatzstufe 35 an der Hülseninnenseite durch einen stufenförmig abgesetzten Innendurchmesser der Innenleiterkontakthülse 22 gegeben. Im Unterschied zur Außenleiterkontakthülse 21 sind bei der Innenleiterkontakthülse 22 beide Ringabsatzstufen 34 und 35 in der gleichen Querschnittsebene senkrecht zur Kabelachse angeordnet. Weiterhin sind bei jedem der beiden Verbinder 20 die hülseninnenseitige Ringabsatzstufe 33 der Außenleiterkontakthülse 21 zusammen mit den beiden Ringabsatzstufen 34 und 35 der Innenleiterkontakthülse 22 in einer Querschnittsebene senkrecht zur Kabelachse angeordnet.

Für die Montage der Verbinder 20 der Kupplungsanordnung 19 an den Enden der Koaxialkabel K11 und K12 werden zunächst die Enden der Koaxialkabel K11 und K12 gerade geschnitten und der Kunststoffaußenmantel um die durch den Abstand A gegebene Länge gekürzt. Anschließend werden die Außenleiterkontakthülsen 21 und die Innenleiterkontakthülsen 22 der Verbinder 20 mit ihren Steckbuchsen 23 und 24 kontaktgebend mit dem Außenleitermetallschicht 5 und der Innenleitermetallschicht 6 der Koaxialkabel K11 und K12 in deren Stirnseiten soweit eingedrückt, bis einerseits bei der Außenleiterkontakthülse 21 der Kunststoffaußenmantel 1 an der Ringabsatzstufe 32 und das Dielektrikum 4 an der Ringabsatzstufe 33 und andererseits bei der Innenleiterkontakthülse 22 das Dielektrikum 4 an den Ringabsatzstufen 34 und 35 anstößt. Zur Fixierung der Außenleiterkontakthülsen 21 der Verbinder 20 wird abschließend der sich beim Eindrücken ihrer Steckbuchsen 23 in die Kabelstirnseiten der Koaxialkabel K11 und K12 über die Steckbuchsen 23 schiebende Kunststoffaußenmantel 1 gegen die Steckbuchsen 23 mittels der mit den Außenleiterkontakthülsen 21 verschraubbaren Kabelklemmuttern 31 verklemmt.

Fig. 11 zeigt beispielhaft entsprechend Fig. 10 im Längsschnitt die Kupplungsanordnung 19 für das Zusammenfügen von zwei Koaxialkabel K21 und K22. Die Bezugszeichen K21 und K22 deuten wiederum an, daß es sich in beiden Fällen um das Ende eines Koaxialkabels in der Ausführungsform des in Fig. 2 dargestellten Koaxialkabels K2 handelt. Die in Fig. 2 zu seiner näheren Beschreibung angegebenen Bezugszeichen sind in Fig. 11 bei beiden Koaxialkabel K21 und K22 angegeben. Im Unterschied zu Fig. 10 greifen hier bei der Montage der Verbinder 20 der Kupplungsanordnung 19 an den Kabelenden der Koaxialkabel K21 und K22 die Steckbuchsen 24 der Innenleiterkontakthülsen 22 kontaktgebend mit der Innenleitermetallschicht 8 in die Öffnung des den Träger für den rohrförmigen Innenleiter 3 bildenden Kunststoffrohres 9 ein.

Fig. 12 zeigt ebenfalls beispielhaft entsprechend Fig. 11 im Längsschnitt die Kupplungsanordnung 19 für das Zusammenfügen von zwei Koaxialkabel K31 und K32. Die Bezugszeichen K31 und K32 deuten wiederum an, daß es sich in beiden Fällen um das Ende eines Koaxialkabels in der Ausführungsform des in Fig. 3 dargestellten Koaxialkabels K3 handelt. Die in Fig. 3 zu seiner näheren Beschreibung angegebenen Bezugszeichen sind in Fig. 12 bei beiden Koaxialkabel K31 und K32 angegeben. Im Unterschied zu Fig. 11 greifen hier bei der Montage der Verbinder 20 der Kupplungsanordnung 19 an den Kabelenden der Koaxialkabel K31 und K32 die Steckbuchsen 23 der Außenleiterkontakthülsen 21 kontaktgebend mit der Außenleitermetallschicht 11 an der Innenseite des auf das Dielektrikum 4 aufgebrachten Folienrohres 10 zwischen Dielektrikum 4 und Folienrohr 10 ein.

Alle Teile der Kupplungsanordnung 19 können entweder aus Metall oder, was in vielen Fällen vorteilhafter sein dürfte, aus Kunststoff bestehen. Für den Fall einer Kunststoffausführung der Außenleiterkontakthülsen 21 und der Innenleiterkontakthülsen 22 der Verbinder 20 bestehen diese aus metallisiertem Kunststoff.

## Patentansprüche

1. Koaxialkabelanordnung mit einem Koaxialkabel (K1-K8, K11/K12, K21/K22, K31/K32) für die Übertragung hochfrequenter elektromagnetischer Wellen, bestehend aus einem rohrförmigen Außenleiter (2) mit einem Kunststoffaußenmantel (1), einem Innenleiter (3) und einem verlustarmen Dielektrikum (4) zwischen Außen- (2) und Innenleiter (3), dadurch
**gekennzeichnet,**
daß Außen- (2) und Innenleiter (3) jeweils durch eine rohrförmige, auf einen Kunststoffträger aufgebrachte Außenleiter- (5, 11, 16) und Innenleitermetallschicht (6, 8, 12, 14) hoher Leitfähigkeit verwirklicht sind und
daß die Stärke der Außenleiter- (5, 11, 16) und Innenleitermetallschicht (6, 8, 12, 14) wenigstens gleich der Eindringtiefe der durch das Koaxialkabel (K1-K8, K11/K12, K21/K22, K31/K32) zu übertragenden elektromechanischen Wellen ist.

2. Koaxialkabelanordnung nach Anspruch 1, dadurch
**gekennzeichnet,**
daß die den rohrförmigen Innenleiter (3) bildende Innenleitermetallschicht (6) der Außenmantel eines den Kunststoffträger bildenden Kunststoffdrahtes (7) ist.

3. Koaxialkabelanordnung nach Anspruch 1, dadurch
**gekennzeichnet,**
daß die den rohrförmigen Innenleiter (3) bildende Innenleitermetallschicht (8, 12) der Außen- oder Innenmantel eines den Kunststoffträger bildenden Kunststoffrohres (9) ist.

4. Koaxialkabelanordnung nach Anspruch 1, dadurch
**gekennzeichnet,**
daß die den rohrförmigen Innenleiter (3) bildende Innenleitermetallschicht (14) der Außenmantel eines einen Träger aufweisenden dünnen Folienrohres (13) aus zähem Kunststoff ist und
daß der Träger des Folienrohres (13) ein Kunststoffdraht (7) ist.

5. Koaxialkabelanordnung nach einem der vorhergehenden Ansprüche, dadurch
**gekennzeichnet,**
daß die den rohrförmigen Außenleiter (2) bildende Außenleitermetallschicht (5) der Außenmantel des verlustarmen Dielektrikums (4) zwischen Innen- (3) und Außenleiter (2) ist.

6. Koaxialkabelanordnung nach einem der Ansprüche 1 bis 4, dadurch
**gekennzeichnet,**
daß die den rohrförmigen Außenleiter (2) bildende Außenleitermetallschicht (11) der Außen- oder Innenmantel eines einen Träger aufweisenden dünnen Folienrohres (10) aus zähem Kunststoff ist und
daß der Träger des Folienrohres (10) das verlustarme Dielektrikum (4) zwischen Innen- (3) und Außenleiter (2) ist.

7. Koaxialkabelanordnung nach einem der Ansprüche 1 bis 4, dadurch
**gekennzeichnet,**
daß die den rohrförmigen Außenleiter (2) bildende Außenleitermetallschicht (16) der Außen- oder Innenmantel eines Kunststoffrohres (15) ist.

8. Koaxialkabelanordnung nach Anspruch 7, dadurch
**gekennzeichnet,**
daß das verlustarme Dielektrikum (4) zwischen Innen- (3) und Außenleiter (2) ein Querschnittsprofil mit radialen Stützstegen (17) aufweist.

9. Koaxialkabelanordnung nach Anspruch 7, dadurch
**gekennzeichnet,**
daß das verlustarme Dielektrikum (4) zwischen Innen- (3) und Außenleiter (2) aus in vorgegebenen Abständen längs des Koaxialkabels (K8) angeordneten Stützscheiben (18) besteht.

10. Koaxialkabelanordnung mit Koaxialkabeln (K1-K8, K11/K12, K21/K22, K31/K32) nach einem der vorhergehenden Ansprüche, sowie mit einer Kupplungsanordnung (19), bestehend aus zwei an ihren freien Enden mit Hilfe einer Überwurfmutter (30) miteinander verschraubbaren, an den Wellenwiderstand der Koaxialkabel (K1-K8, K11/K12, K21/K22, K31/K32) angepaßten Verbindern (20), dadurch
**gekennzeichnet,**
daß jeder der beiden Verbinder (20) aus einer elektrisch leitenden Außenleiter- (21) und Innenleiterkontakthülse (22) besteht, die kabelseitig jeweils in eine in ihrem Außendurchmesser stufenförmig abgesetzte Steckbuchse (23, 24) übergehen und auf seiten ihrer gegenseitigen Schraubverbindung ebene Stirnkontakte (27, 28) aufweisen,
daß die Steckbuchsen (23, 24) an ihrem freien Ende einen in eine Ringschneide (25, 26) ausmündenden Außenkonus haben,
daß der Durchmesser der Ringschneide (25) der Steckbuchsen (23) der Außenleiterkontakthülsen (21) an den Rohrdurchmesser der den Außenleiter (2) des Koaxialkabels (K1-K8, K11/K12, K21/K22, K31/K32) darstellenden Außenleitermetallschicht (5, 11, 16) und der Durchmesser der Ringschneide (26) der Steckbuchsen (24) der Innenleiterkontakthülsen (22) an den Rohrdurchmesser der den Innenleiter (3) des Koaxialkabels (K1-K8, K11/K12, K21/K22, K31/K32) darstellenden Innenleitermetallschicht (6, 8) angepaßt ist,
daß die Außenleiter- (21) und Innenleiterkontakthülsen (22) der Verbinder (20) mit ihren Steckbuchsen (23, 24) kontaktgebend mit der Außenleiter- (5, 11) bzw. Innenleitermetallschicht (6, 8, 12, 14) der Koaxialkabel (K1-K8, K11/K12, K21/K22, K31/K32) in die Stirnseiten der ihnen zugeordneten Kabelenden eingedrückt sind und
daß zur Fixierung der Außenleiterkontakthülsen (21) der Verbinder (20) Kabelklemmhülsen vorgesehen sind, die den sich beim Eindrücken ihrer Steckbuchsen (23) in die Stirnseiten der zugeordneten Kabelenden über die Steckbuchsen (23) schiebenden Kunststoffaußenmantel (1) de Koaxialkabel (K1-K8, K11/K12, K21/K22, K31/K32) gegen die Steckbuchsen (23) verklemmen.

11. Koaxialkabelanordnung nach Anspruch 10, dadurch
**gekennzeichnet,**
daß bei der Kupplungsanordnung (19) die Kabelklemmhülsen mit den Außenleiterkontakthülsen (21) verschraubbare Kabelklemmuttern (31) sind.

12. Koaxialkabelanordnung nach Anspruch 10 oder 11, dadurch
**gekennzeichnet,**
daß bei der Kupplungsanordnung (19) die Außenleiter-(21) und die Innenleiterkontakthülsen (22) der Verbinder (20) in ihrem Querschnittsprofil in der Kabelachse sowohl auf der Hülseninnenseite als auch auf der Hülsenaußenseite eine Ringabsatzstufe (32, 33, 34, 35) aufweisen,
daß bei der Außenleiterkontakthülse (21) die Ringabsatzstufe (32) an der Hülsenaußenseite durch die in ihrem Außendurchmesser stufenförmig abgesetzte Steckbuchse (23) und die Ringabsatzstufe (33) an der Hülseninnenseite durch einen stufenförmig abgesetzten Innendurchmesser gegeben ist,
daß bei der Außenleiterkontakthülse (21) die hülseninnenseitige Ringabsatzstufe (33) gegenüber der hülsenaußenseitigen Ringabsatzstufe (32) in Richtung des den Stirnkontakt (27) aufweisenden Endes der Außenleiterkontakthülse (21) versetzt ist,
daß bei der Innenleiterkontakthülse (22) die Ringabsatzstufe (34) an der Hülsenaußenseite durch die in ihrem Außendurchmesser stufenförmig abgesetzte Steckbuchse (24) und die Ringabsatzstufe (35) an der Hülseninnenseite durch einen stufenförmig abgesetzten Innendurchmesser gegeben ist und hierbei die hülsenaußenseitige Ringabsatzstufe (34) und die hülseninnenseitige Ringabsatzstufe (35) in der gleichen Querschnittsebene senkrecht zur Kabelachse angeordnet sind,
daß bei jedem der beiden Verbinder (20) die hülseninnenseitige Ringabsatzstufe (33) der Außenleiterkontakthülse (21) zusammen mit den beiden Ringabsatzstufen (34, 35) der Innenleiterkontakthülse (22) in einer Querschnittsebene senkrecht zur Kabelachse angeordnet sind und
daß die Ringabsatzstufen (32, 33, 34, 35) Anschläge für die Stirnseiten der Enden der Koaxialkabel (K1-K8, K11/K12, K21/K22, K31/K32) sind, durch die die Eindringtiefe der Steckbuchsen (23, 24) der Außenleiter- (21) und Innenleiterkontakthülsen (22) der Verbinder (20) in die Stirnseite des ihnen jeweils zugeordneten Kabelendes begrenzt ist.

13. Koaxialkabelanordnung nach einem der Ansprüche 10 bis 12, dadurch
**gekennzeichnet,**
daß bei der Kupplungsanordnung (19) die Außenleiter- (21) und Innenleiterkontakthülsen (22) der Verbinder (20) aus metallisiertem Kunststoff und die Kabelklemmhülsen bzw. Kabelklemmuttern (31) einschließlich der Überwurfmutter (30), die der gegenseitigen Verschraubung der Verbinder (20) dient, aus Kunststoff bestehen.

14. Koaxialkabelanordnung nach einem der Ansprüche 10 bis 12, dadurch
**gekennzeichnet,**
daß bei der Kupplungsanordnung (19) die Außenleiter-(21) und Innenleiterkontakthülsen (22) der Verbinder (20) und die Kabelklemmhülsen bzw. die Kabelklemmuttern (31) einschließlich der Überwurfmutter (30), die der gegenseitigen Verschraubung der Verbinder (20) dient, aus Metall bestehen.

15. Koaxialkabelanordnung nach einem der Ansprüche 10 bis 14, dadurch
**gekennzeichnet,**
daß bei der Kupplungsanordnung (19) beide Verbinder (20), abgesehen von der ihrer gegenseitigen Verschraubung dienenden Überwurfmutter (30), in ihrer Gestaltung und ihren Abmessungen identisch sind.
